# EUROPÄISCHE PATENTSCHRIFT

(11) **EP 2 997 856 B1**
(45) Veröffentlichungstag und Bekanntmachung des Hinweises auf die Patenterteilung: **17.05.2017**
(21) Anmeldenummer: 15184572.4
(22) Anmeldetag: 10.09.2015
(51) Int. Cl.: A47C 7/28, A47C 7/40

(54) **STUHLBESPANNUNG**
CHAIR COVERING
GARNITURE DE SIEGE

(30) Priorität: 19.09.2014 CH 14152014
(43) Veröffentlichungstag der Anmeldung: 23.03.2016
(73) Patentinhaber: Sitag AG, 9466 Sennwald (CH)
(72) Erfinder: Fissl, Dietmar, 70469 Stuttgart (DE)
(74) Vertreter: Riederer Hasler & Partner Patentanwälte AG

(56) Entgegenhaltungen:
- EP-A1- 2 617 325
- WO-A1-2009/126051
- WO-A1-2010/068122

## Beschreibung

### Gebiet der Erfindung

Die Erfindung betrifft einen Stuhl gemäss Oberbegriff des Anspruchs 1.

### Stand der Technik

Die Rückenlehne und auch die Sitzfläche von Stühlen sind vielfach mit einer textilen Bespannung versehen. Die Bespannung kann als ein Überzug ausgebildet sein, welcher über einen Spannrahmen der Lehne gezogen wird. In einer weiteren Ausführungsform ist der Spannrahmen zweiteilig ausgeführt und die Bespannung ist zwischen den beiden Rahmenteilen eingeklemmt. Die Bespannung gibt dem Stuhlbenutzer eine angenehme federnde Lehnenfunktion und passt sich an den Rücken des Benutzers an, besitzt aber auch einige Nachteile. Zum einen ist der Einbau der Bespannung in den Spannrahmen relativ aufwendig, da an den Bespannungsrand ein umlaufendes Rückhaltelement bzw. ein Keder, beispielsweise ein Kunststoffprofil, befestigt werden muss, damit die Bespannung zuverlässig zwischen den Rahmenteilen gehalten ist. Zum anderen verschmutzt das Textilgewebe rasch und ist schwierig zu reinigen, da es bei der weiteren Ausführungsform nicht abnehmbar ist.

Eine solche Lehnenbespannung zeigt beispielsweise die DE 10 2009 036 958 A1. Die Bespannung ist neben dem Rückenlehnenrahmen auch an Querträgern befestigt, um der Lehnenbespannung eine Form zu geben, welche an den Rücken eines Benutzers angepasst ist.

In der WO 2010/069411 A1 ist ein Sitzpolsterelement beschrieben, welches eine gefederte Fläche aus einem ersten thermoplastischen Kunststoff aufweist. Die Fläche weist an gegenüberliegenden Seiten Befestigungselemente zur Halterung an einem Rahmen auf. Die Befestigungselemente weisen einen umspritzten Bereich auf und sind aus einem zweiten thermoplastischen Kunststoff, welcher eine chemische Bindung mit dem ersten thermoplastischen Kunststoff eingeht. Durch das Vorsehen zweier unterschiedlicher thermoplastischer Kunststoffe können die Eigenschaften der Kunststoffe optimal an die unterschiedlichen Anforderungen der gefederten Fläche und der Befestigungselemente angepasst sein. Die Herstellung ist jedoch aufwendig und dementsprechend kostenintensiv.

In der US 3,767,261 ist eine Sitz- und Lehnenbespannung aus gewundenem, wellenförmigem Federndraht offenbart. Die benachbarte Federndrahtbahnen berühren einander mindestens einmal pro Periode. Die die Wellenbaltnen sind mit einer Kunststoffummantelung umgeben. Die Bahnen sind ausschliesslich durch die Ummantelung aneinander gehalten. Dadurch, dass die Lehnenbespannung im ungespannten Zustand die Gestalt eines Zylindermantels einnimmt, besitzt sie ein gute federnde Wirkung, wenn sie in einem Stuhlrahmen eingespannt ist. Die Herstellung ist jedoch aufwendig, da die Wellenbahnen exakt angeordnet werden müssen, wenn sie mit Kunststoff überzogen werden. Auch verliert die Bespannung ihre Federung, wenn die Kunststoffverbindung zwischen den Drahtbahnen brechen sollte.

In der US 2010 /0001572 A1 ist eine Rückenlehne zur Verbesserung des Sitzkomforts gezeigt. An der Rückenlehne sind vertikal orientierte Rippen ausgebildet, welche von vertikalen länglichen Schlitzen unterbrochen sind. Die vertikalen Schlitzreihen, welche von den Rippen getrennt sind, sind vertikal zueinander versetzt. Im mittleren Bereich sind die Rippen grösser und dementsprechend steifer. Die Rückenlehne ist an 4 Haltepunkten formschlüssig mit einem Lehnenrahmen verbunden. Die Haltepunkte sind dadurch realisiert, dass zylinderförmige Fortsätze von Halteklauen umfasst sind. Die Herstellung dieser Formen ist aufwendig und die Haltepunkte laufen Gefahr bei höherer Belastung auszureissen. Die verwinkelten Halteklauen neigen auch dazu leicht zu verschmutzen und sind schwierig zu reinigen.

In der WO 2009/116033 ist ein Stuhl mit einem Rahmen und einer an dem Rahmen aufgespannten Bespannung beschrieben. Die Bespannung ist mit einer Mehrzahl von separaten Haltelementen an dem Rahmen befestigt. Die Haltelemente sind als ein erstes und zweites Rastelement ausgeführt, welche miteinander in unterschiedlichen Längenpositionen miteinander verrastbar sind. Dabei sind die ersten Rastelemente an der Stuhlbespannung und die zweiten Rastelemente an dem Rahmen befestigt. Die Spannung der Bespannung kann durch die unterschiedlichen Rastpositionen an die Bedürfnisse des Stuhlbenutzers angepasst werden. Die ersten und zweiten Rastelemente müssen jedoch sowohl an Bespannung als auch an Rahmen befestigt werden. Ausserdem bieten die Verrastungszähne Anlagepunkte für Verschmutzungen.

In der WO 2010/068122 A1 (D1) ist ein Bürosessel mit einem Rückenrahmen und einer in den Rückenrahmen einhängbaren Rückenbespannung offenbart. Die Rückenbespannung ist bevorzugt spritzgegossen. Die Rückenbespannung weist an ihren Rändern Haltestege auf, welche in Halteelemente des Rückenrahmens einhängbar sind.

Aus der WO 2009/126051 A1 ist ein Verfahren bekannt, mit welchem eine Stuhlbespannung spritzgegossen wird. Die Stuhlbespannung weist an ihrem Rand Befestigungselemente. Die Befestigungselemente weisen Hinterschnitte auf und benötigen zur Herstellung eine dementsprechende Spritzgussform.

### Aufgabe der Erfindung

Aufgabe der vorliegenden Erfindung ist es einen Stuhl mit einer Bespannung bereitzustellen, welche Bespannung kostengünstiger als bekannte Bespannungen herstellbar ist, rasch mit dem Spannrahmen des Stuhls verbindbar ist und zudem leicht zu reinigen ist.

### Beschreibung

Ein Stuhl, insbesondere ein Bürostuhl umfasst ein Sitzelement, eine Rückenlehne und ein Trägergestell, an welchem das Sitzelement und die Rückenlehne angeordnet sind. Bei dem Erfindungsgegenstand handelt es sich um einen Stuhl bei dem die Rückenlehne und/ oder das Sitzelement durch einen Lehnenrahmen bzw. einen Sitzrahmen und ein an dem Lehnenrahmen und/ oder dem Sitzrahmen aufgespanntes Flächenelement gebildet sind. Diese Merkmale sind soweit aus dem Stand der Technik bekannt. An dem Flächenelement sind eine Vielzahl von Befestigungselementen zur Befestigung an dem Lehnenrahmen und/oder dem Sitzrahmen ausgeformt. Die Herstellung der Rückenlehne bzw. des Sitzelements vereinfacht sich signifikant, da an dem Flächenelement kein Keder mehr befestigt, insbesondere angenäht, werden muss, um das Flächenelement an dem Lehnenrahmen zu halten. Bei der Produktion kann auf den zeitintensiven Schritt der Kederbefestigung vollständig verzichtet werden. Da das Flächenelement im Spritzgussverfahren herstellbar ist, erfolgt dessen Herstellung besonders schnell, da das Spritzgussverfahren hohe Taktzahlen besitzt. Ein Zuschneiden von textilen Flächenbahnen ist ebenfalls nicht erforderlich, da das Flächenelement mit hoher Abbildungsgenauigkeit die Gussform verlässt.

Die Aufgabe wird gemäss der Erfindung dadurch gelöst, dass die Befestigungselemente aus dem vollen rundum verlaufenden Rand gearbeitet sind. Die Befestigungselemente werden dadurch gebildet, dass ein umlaufender Steg, welcher am Aussenrand des Flächenelements ausgeformt ist, nachbearbeitet wird. Die Befestigungselemente sind daher aus einem Guss mit dem Flächenelement hergestellt und dementsprechend stabil. Die Spritzgussform zur Herstellung des Flächenelements kann einfach gestaltet sein, da ein durchgehender Rand ausreichend ist. Die Herstellkosten der Spritzgussform können daher im Vergleich zu Spritzgussformen, in welchen Befestigungselemente ausgegossen werden, signifikant reduziert werden. Ferner ist ein geschlossener Rand einfacher zu entformen als einzeln ausgeformte Befestigungselemente.

Die nachträgliche Bearbeitung des vollen Randes kann zu einem Flächenelement führen, bei dem die Befestigungselemente bevorzugt verschiedene Breiten aufweisen können. Das spritzgegossene Flächenelement kann daher durch die verschiedenen Breiten der Befestigungselemente unterschiedliche Vorspannungen an bestimmten Stellen aufweisen, wenn es in dem Sitzrahmen oder dem Lehnenrahmen eingespannt ist. Von Vorteil ist es auch, dass eine Spritzgussform für alle Flächenelemente verwendbar ist, unabhängig davon, welche Breite die Befestigungselemente haben.

Zweckmässigerweise ist das Flächenelement mit der Vielzahl von Befestigungselementen einteilig ausgeformt. Ein Anbringen von Befestigungselementen in einem zeitraubenden weiteren Produktionsschritt ist daher nicht notwendig.

In einer besonders bevorzugten Ausführungsform sind die Befestigungselemente als Haken ausgeformt, welche in dem Lehenrahmen und/oder in dem Sitzrahmen eingehängt sind. Die Haken können aus dem Flächenelement ausgeschnitten werden, können aber auch mitsamt dem übrigen Flächenelement ausgegossen werden. Die Haken sind als ein Teil des Flächenelements ausgeformt und können sich daher auch nicht von dem Flächenelement lösen.

Als vorteilhaft erweist es sich, wenn an dem Lehnenrahmen und/ oder dem Sitzrahmen eine Vielzahl von Durchgangsöffnungen vorgesehen sind, in welche die Befestigungselemente des Flächenelements verrasten. Eine Befestigung des Flächenmaterials an dem Lehnenrahmen kann daher sehr rasch durch Verhaken erfolgen. Lehnenrahmen und Flächenelement sind beide bevorzugt im Spritzguss hergestellt und wirken passgenau zusammen ohne nach Entfernung aus der Gussform noch nachbearbeitet werden zu müssen. Ferner ist der Befestigungsschritt des Einhakens einfach und rasch zu erledigen.

Dadurch, dass das Flächenelement mit Vorteil an dem Lehnenrahmen und/oder an dem Sitzrahmen vorgespannt ist, ergibt sich eine zuverlässige Verbindung zwischen Lehnenrahmen und Flächenelement. Die Befestigungselemente stehen unter Spannung und können nicht aus dem Lehnenrahmen rutschen. Denkbar wäre es, die Befestigungselemente zusätzlich zu sichern, beispielsweise durch Schrauben.

Sinnvoller Weise bewirkt die Vorspannung eine Breitenausdehnung zwischen 3% und 10% und bevorzugt zwischen 5% und 8% des Flächenelements. Diese Ausdehnung unter Vorspannung ist durch das elastische thermoplastisches Polyurethan ermöglicht. Zusätzlich lässt sich die Ausdehnung durch die Form und Grösse der Durchlässe des Flächenelements beeinflussen. Eine Ausdehnung im beanspruchten Bereich bewirkt eine ausreichende Vorspannung bei einem noch vorhandenen federnden Effekt der Rückenlehne. Dadurch dass das Flächenelement unter der Vorspannung noch nicht an seiner Streckgrenze angelangt ist, kann es ohne allzu grosse Kräfte in den Lehnenrahmen eingehängt werden. Bevorzugt ist das Flächenelement lediglich in horizontaler Richtung, also entlang der Breitenausdehnung, an dem Lehnenrahmen gespannt. Denkbar ist natürlich auch eine Vorspannung in vertikaler Richtung.

In einer besonders bevorzugten Ausführungsform sind die Abmessungen der Breite des spannungsfreien Flächenelements zwischen 3% und 10% und bevorzugt zwischen 5% und 8% kleiner als die Breitenabmessung des Lehnenrahmens, wodurch das Flächenelement in horizontaler Richtung an dem Lehnenrahmen vorgespannt ist. Die Abstimmung der Bemassung des Lehnenrahmens und der Bemassung des Flächenelements führen zu einer definierten Vorspannung des Flächenelements.

Das vorteilhafte Material des Flächenelements, welches ein thermoplastisches Polyurethan (TPU) ist, zeichnet sich durch seine gute Verarbeitbarkeit im Spritzgussverfahren, seine hohe Abbildungsgenauigkeit, seine hohe Stabilität und seine Dehnbarkeit aus. Ferner lässt sich TPU leicht reinigen und desinfizieren. Der erfindungsgemässe Stuhl ist daher sehr gut für Anwendungen geeignet, bei welchen hohe hygienische Standards gefordert werden. Dazu zählen beispielsweise der medizinische Bereich und der lebensmittelproduzierende Bereich.

In einer besonders bevorzugten Ausführungsform ist das Flächenelement mit der Vielzahl von Befestigungselementen ein einteiliges Spritzgussteil. Wie bereits weiter ausgeführt, lässt sich mit einem einzigen Teil, welches Flächenelement und Halterung umfasst, wenigstens ein Produktionsschritt einsparen.

Als vorteilhaft erweist es sich, wenn das Flächenelement die Gestalt eines Netzes mit Netzdurchlässen und Netzstegen besitzt. Die Netzgestalt ermöglicht ein flexibles, dehnbares Flächenelement, welches trotzdem stabil ist. Durch die Festlegung der Stärke und Länge der Netzstege lässt sich das Mass der Dehnfähigkeit beeinflussen.

Zweckmässigerweise ist die Tragfähigkeit unterschiedlicher Bereiche des eingespannten Flächenelements durch die Stärke und die Länge der Netzstege sowie das Mass der Vorspannung einstellbar. Das punktuelle Steuern der Härtegrade ermöglicht, dass die Rückenlehen beispielsweise im Schulterbereich eine andere Härte aufweist als im Lordosebereich.

In einer weiteren bevorzugten Ausführungsform sind die Durchlässe des Netzes polygonförmig und bevorzugt 6-eckig. Dies ergibt eine Wabenstruktur, da sich die 6 eckigen Polygone Stege teilen. An den Rändern des Flächenelements können die Polygone auch eine andere Anzahl von Ecken aufweisen, um das Flächenelement möglichst vollflächig mit Durchlässen zu versehen.

In einer weiteren bevorzugten Ausführungsform sind die Befestigungselemente aus dem Vollen gearbeitet. Die Befestigungselemente werden dadurch gebildet, dass ein umlaufender Steg, welcher am Aussenrand des Flächenelements ausgeformt ist, nachbearbeitet wird. Die Befestigungselemente sind daher aus einem Guss mit dem Flächenelement hergestellt und dementsprechend stabil.

Vorteilhaft besitzen die Durchlässe am Rand des Flächenelements die Gestalt von gleichmässigen Polygonen und besitzen zur Mitte des Flächenelements, an vordefinierten Stellen, eine Gestalt, bei welcher wenigstens eine Diagonale kürzer ist als die restlichen Diagonalen. Die Stege der Polygone, welche eine kürzere Diagonale aufweisen, lassen sich leichter aufdehnen. So lässt sich durch die Form der Polygone bzw. deren Stege an vordefinierten Stellen die Dehnbarkeit des Flächenelements vergrössern bzw. verkleinern.

Zweckmässigerweise sind die kürzeren Diagonalen der Durchlässe in Spannrichtung des Flächenelements orientiert. Diese Orientierung der Diagonalen ermöglicht, dass sich das Flächenelement in einer Richtung leichter aufdehnen lässt, wodurch das Aufspannen auf den Lehnenrahmen erleichtert ist.

In einer weiteren bevorzugten Ausführungsform sind die Haken dem Lehnenrahmen bzw. dem Sitzrahmen zugewandt und schliessen mit dem Flächenelement einen Winkel zwischen 20 Grad und 80 Grad, bevorzugt zwischen 30 Grad und 70 Grad und besonders bevorzugt zwischen 40 Grad und 60 Grad ein. Das Vorsehen eines spitzen Winkels ermöglicht es, dass der Haken den Lehnenrahmen wie ein Klaue umgreift.

Gemäß der Erfindung umfasst der Lehnenrahmen bzw. der Sitzrahmen einen Spannrahmen zum Aufspannen des Flächenelements und einen Halterahmen, mit welchem der Spannrahmen verbunden ist. Diese Ausführungsform hat den Vorteil, dass die Befestigungselemente von dem Halterahmen an einem Lösen von dem Spannrahmen gehindert sind. Die Kombination aus Halterahmen und Spannrahmen erhöhen die Stabilität des Lehenrahmens bzw. des Sitzrahmens. Halterahmen und Spannrahmen können unter Formschluss miteinander verbunden sein, beispielsweise Schraubverbindungen oder Klammerverbindungen.

Bevorzugt ist es, wenn das TPU eine Zugfestigkeit zwischen 10 und 25 MPa (Megapascal), bevorzugt zwischen 15 und 20 MPa und besonders bevorzugt zwischen 17 und 19 MPa besitzt. Diese Zugfestigkeit stellt sicher, dass das Flächenelement das Gewicht eines Benutzers des Stuhls tragen kann und nicht reisst. Eine solche Zugfestigkeit erlaubt jedoch eine gewisse Dehnbarkeit, sodass sich das Flächenelement in den Lehnenrahmen einspannen lässt.

Weitere Vorteile und Merkmale ergeben sich aus der nachfolgenden Beschreibung eines Ausführungsbeispiels der Erfindung unter Bezugnahme auf die schematischen Darstellungen. Es zeigen in nicht massstabsgetreuer Darstellung:
- Figur 1:: ein Flächenelement zur Bespannung einer Rückenlehne eines Stuhls in einer Frontansicht;
- Figur 2:: das Flächenelement in einer Seitenansicht;
- Figur 3:: das Flächenelement in einer axonometrischen Ansicht;
- Figur4:: einen Spannrahmen in Frontansicht;
- Figur 5:: den Spannrahmen in einer Seitenansicht;
- Figur 6:: den Spannrahmen in einer axonometrischen Ansicht;
- Figur 7:: einen Halterahmen in Frontansicht;
- Figur 8:: den Halterahmen in einer Seitenansicht und
- Figur 9:: den Halterahmen in einer axonometrischen Ansicht.

Die Erfindung betrifft einen Stuhl, insbesondere einen Bürostuhl, welcher in herkömmlicher Weise ein Sitzelement und eine Rückenlehne umfasst, welche an einem Trägergestell angeordnet sind. Das Trägergestell kann mit einem Rollengestell ausgestattet sein.

Die Rückenlehne ist durch einen Lehnenrahmen und ein an dem Lehnenrahmen aufgespannten Flächenelement 11 gebildet. Der Lehnenrahmen ist gemäss dem Ausführungsbeispiel der Figuren 4 bis 9 zweiteilig ausgeführt. Er umfasst eine Spannrahmen 13 und einen Halterahmen 15, welcher mit dem Spannrahmen 13 verbunden ist. Das Flächenelement 11 wird auf den Spannrahmen 13 aufgespannt, indem es an diesem verhakt wird. Dann wird der Spannrahmen 13 mit dem Halterahmen 15 verschraubt, damit sich das Flächenelement 13 aus dem Spannrahmen 13 nicht aushaken kann.

Das Flächenelement 11 ist aus einem thermoplastischen Polyurethan, bevorzugt ein thermoplastisches Polyester-Polyurethan, spritzgegossen. Dieses Material zeichnet sich durch seine gute Verarbeitbarkeit im Spritzgussverfahren, seine hohe Abbildungsgenauigkeit, seine hohe Stabilität und seine Dehnbarkeit aus. Das thermoplastisches Polyester-Polyurethan besitzt eine Zugfestigkeit von 18 MPa (Megapascal). Beim Spritzgiessen werden Befestigungselemente in Gestalt eines in Richtung des Spannrahmens 13 im spitzen Winkel verlaufenden Schenkels in einem Stück mitausgeformt. Der Schenkel kann am Rand des Flächenelements 11 rundum ausgeformt sein. Das Flächenelement 11 ist also mit dem Schenkel aus einem Guss hergestellt. Aus dem Schenkel werden eine Vielzahl von Haken 17 gebildet, indem diese aus dem Vollen ausgeformt werden. D.h. aus dem Schenkel werden Zwischenräume 19 in gleichmässigen Abständen ausgeschnitten, wodurch die verbleibenden Schenkelteile zu Haken 17 transformieren. Die Zwischenräume 19 können auch unterschiedliche Abstände haben, wodurch Haken 17 mit unterschiedlichen Breiten entstehen. Dies ist besonders von Vorteil, wenn das Flächenelement an unterschiedlichen Stellen des Spannrahmens 13 unterschiedliche Vorspannungen aufweisen soll. Denkbar ist es auch, die Haken bereits während des Spritzgiessens auszuformen. Dies bedeutet jedoch einen aufwendigen Formenbau, da für jeden Haken 17 ein Negativabdruck in der Spritzgussform vorgesehen werden muss.

Das Flächenelement 11 besitzt die Gestalt eines Netzes mit einer Vielzahl von polygonförmigen Öffnungen 21 bzw. Netzdurchlässen und die Öffnungen trennende Netzstege 25. Die Öffnungen 21 variieren in ihrer Form, abhängig an welcher Stelle des Flächenelements sie vorgesehen sind. Soll das Flächenelement 11 an einer Stelle eine verbesserte Dehnbarkeit aufweisen, so werden an dieser Stelle Öffnungen 21 mit vergrösserter Fläche vorgesehen, welche zusätzlich unterschiedlich lange Diagonalen aufweisen können. Werden die Öffnungen 21 mit Ihrer verkürzten Diagonale in Spannrichtung positioniert, so wird die Dehnbarkeit des Flächenelements in Spannrichtung verbessert. Durch die Formgebung der Öffnungen 21 lässt sich die Dehnbarkeit des Flächenelements an vordefinierten Stellen verbessern oder reduzieren. Auch die Stärke und Länge der Netzstege 25 trägt zur Dehnbarkeit und Tragfähigkeit des Flächenelements 11 bei.

Das Flächenelement 11 ist an dem Spannrahmen 13 aufgespannt. Dabei werden die Haken 17 über den Rand 23 des Spannrahmens 13 gezogen und an diesem eingehängt. Möglich ist es auch, dass an dem Spannrahmen 13 eine Vielzahl von Durchgangsöffnungen vorgesehen sind, in welche die Haken 17 des Flächenelements 11 verrasten. Das Flächenelement 11 ist durch das Verrasten der Haken 17 an dem Spannrahmen vorgespannt. Bevorzugt wird das entspannte Flächenelement auf dem Spannrahmen 13 um 5 bis 8% in Längsrichtung und Querrichtung vorgespannt bzw. ausgedehnt. Da das thermoplastisches Polyester-Polyurethan elastisch ist, ergibt sich an der Rückenlehne ein leicht federnder Effekt ähnlich einem Trampolin.

Die Haken 17 schliessen mit der Ebene des Flächenelements 11 einen spitzen Winkel ein, welcher bevorzugt ca. 60 Grad beträgt. Durch den spitzen Winkel ist das Flächenelement 11 zuverlässig an dem Spannrahmen verhakt. Damit sich die Haken 17 nicht aufbiegen können und die Rückenlehne eine verbesserte Stabilität besitzt, ist der Spannrahmen 13 in dem Halterahmen 15 aufgenommen. Der Aussenrand des Spannrahmens 13 und der Innenrand des Halterahmens sind derart ausgeformt, dass sie bündig ineinander greifen. Dieses Zusammenwirken der beiden Rahmen 13,15 verhindert es, dass sich die Haken 17 aufbiegen und von dem Spannrahmen 13 lösen, da die Haken 17 an dem Haltrahmen 15 anschlagen. Die Rahmen sind miteinander verschraubt oder mittels Clips miteinander verhakt. Denkbar ist es auch, dass der Lehnenrahmen einteilig ist.

### Legende:

- 11: Flächenelement
- 13: Spannrahmen
- 15: Halterahmen
- 17: Haken
- 19: Zwischenräume
- 21: Polygonförmige Öffnungen, Netzdurchlässe
- 23: Rand des Spannrahmens
- 25: Netzstege

## Patentansprüche

1. Stuhl, insbesondere Bürostuhl, mit
- einem Sitzelement,
- einer Rückenlehne,
- einem Trägergestell, an welchem das Sitzelement und die Rückenlehne angeordnet sind, wobei
die Rückenlehne und/oder das Sitzelement durch einen Lehnenrahmen bzw. einen Sitzrahmen und ein an dem Lehnenrahmen und/oder dem Sitzrahmen aufgespanntes Flächenelement (11) gebildet sind und
- einer Vielzahl von aus dem vollen rundum verlaufenden Rand gearbeiteten Befestigungselementen (17) zur Befestigung an dem Lehnenrahmen und/der dem Sitzrahmen, welche am Rand des Flächenelements (11) ausgeformt sind und mit dem Flächenelement eine einteilige spritzgegossene Einheit bilden, **dadurch gekennzeichnet,**
**dass** der Lehnenrahmen bzw. der Sitzrahmen einen Spannrahmen (13) zum Aufspannen des Flächenelements (11) und einen (15) Halterahmen, mit welchem der Spannrahmen verbunden ist, umfasst.

2. Stuhl nach Anspruch 1, **dadurch gekennzeichnet, dass** die Befestigungselemente (17) unterschiedliche Breiten aufweisen.

3. Stuhl nach einem der vorstehenden Ansprüche, **dadurch gekennzeichnet, dass** die Befestigungselemente als Haken (17) ausgeformt sind, welche in dem Lehenrahmen und/oder in dem Sitzrahmen eingehängt sind.

4. Stuhl nach einem der vorstehenden Ansprüche, **dadurch gekennzeichnet, dass** an dem Lehnenrahmen und/oder dem Sitzrahmen eine Vielzahl von Durchgangsöffnungen vorgesehen sind, in welche die Befestigungselemente des Flächenelements (11) verrasten.

5. Stuhl nach einem der vorstehenden Ansprüche, **dadurch gekennzeichnet, dass** das Flächenelement (11) an dem Lehnenrahmen und/oder an dem Sitzrahmen vorgespannt ist.

6. Stuhl nach Anspruch 5 **dadurch gekennzeichnet, dass** die Vorspannung eine Breitenausdehnung zwischen 3% und 10% und bevorzugt zwischen 5% und 8% des Flächenelements (11) bewirkt.

7. Stuhl nach einem der vorstehenden Ansprüche, **dadurch gekennzeichnet, dass** die Abmessungen der Breite des spannungsfreien Flächenelements (11) zwischen 3% und 10% und bevorzugt zwischen 5% und 8% kleiner sind als die Breitenabmessung des Lehnenrahmens, wodurch das Flächenelement (11) in horizontaler Richtung an dem Lehnenrahmen vorgespannt ist.

8. Stuhl nach einem der vorstehenden Ansprüche, **dadurch gekennzeichnet, dass** das Flächenelement (11) aus einem thermoplastisches Polyurethan (TPU) besteht.

9. Stuhl nach einem der vorstehenden Ansprüche, **dadurch gekennzeichnet, dass** das Flächenelement (11) mit der Vielzahl von Befestigungselementen (17) ein einteiliges Spritzgussteil ist.

10. Stuhl nach einem der vorstehenden Ansprüche, **dadurch gekennzeichnet, dass** das Flächenelement (11) die Gestalt eines Netzes mit Netzdurchlässen (21) und Netzstegen (25) besitzt.

11. Stuhl nach Anspruch 10, **dadurch gekennzeichnet, dass** die Tragfähigkeit unterschiedlicher Bereiche des eingespannten Flächenelements (11) durch die Stärke und die Länge der Netzstege (25) sowie das Mass der Vorspannung einstellbar ist.

12. Stuhl nach einem der Ansprüche 3 bis 11, **dadurch gekennzeichnet, dass** die Haken (17) dem Lehnenrahmen bzw. dem Sitzrahmen zugewandt sind und mit dem Flächenelement (11) einen Winkel zwischen 20 Grad und 80 Grad, bevorzugt zwischen 30 Grad und 70 Grad und besonders bevorzugt zwischen 40 Grad und 60 Grad einschliessen.

13. Stuhl nach einem der vorstehenden Ansprüche, **dadurch gekennzeichnet, dass** das TPU eine Zugfestigkeit zwischen 10 und 25 MPa, bevorzugt zwischen 15 und 20 MPa und besonders bevorzugt zwischen 17 und 19 MPa besitzt.

## Claims

1. Chair, in particular office chair, with
- a seat element,
- a backrest,
- a supporting framework on which the seat element and the backrest are placed, whereby the backrest and/or the seat element are formed by a backrest frame or a seat frame and a surface element (11) stretched on the backrest frame and/or the seat frame and
- a multitude of fixing elements (17) worked out of the full edge all around for fixing to the backrest frame and/or the seat frame that are molded on the edge of the surface element (11) and that form with the surface element a one-piece injection molded part,
**characterized in that** the backrest frame or the seat frame comprises a tenter frame (13) for stretching the surface element (11) and a (15) holding frame with which the tenter frame is connected.

2. Chair according to claim 1, **characterized in that** the fixing elements (17) have different widths.

3. Chair according to one of the preceding claims, **characterized in that** the fixing elements are molded as hooks (17) that are suspended in the backrest frame and/or the seat frame.

4. Chair according to one of the preceding claims, **characterized in that** a multitude of passage openings into which the fixing elements of the surface element (11) snap are provided on the backrest frame and/or the seat frame.

5. Chair according to one of the preceding claims, **characterized in that** the surface element (11) is pretensioned on the backrest frame and/or on the seat frame.

6. Chair according to claim 5, **characterized in that** the pretensioning causes a width extension between 3% and 10% and preferably between 5% and 8% of the surface element (11).

7. Chair according to one of the preceding claims, **characterized in that** the width dimensions of the surface element without tension (11) are between 4% and 10% and preferably between 5% and 8% smaller than the width dimension of the backrest frame so that the surface element (11) is pretensioned in a horizontal direction on the backrest frame.

8. Chair according to one of the preceding claims, **characterized in that** the surface element (11) is made of a thermoplastic polyurethane (TPU).

9. Chair according to one of the preceding claims, **characterized in that** the surface element (11) with the multitude of fixing elements (17) is a one-piece injection molded part.

10. Chair according to one of the preceding claims, **characterized in that** the surface element (11) has the form of a net with net passages (21) and net webs (25).

11. Chair according to claim 10, **characterized in that** the carrying capacity of different areas of the tensioned surface element (11) is adjustable by the thickness and the length of the net webs (25) as well as the degree of pretensioning.

12. Chair according to one of the claims 3 to 11, **characterized in that** the hooks (17) are turned to the backrest frame or the seat frame and includes with the surface element (11) an angle between 20 degrees and 80 degrees, preferably between 30 degrees and 70 degrees and most preferably between 40 degrees and 60 degrees.

13. Chair according to one of the preceding claims, **characterized in that** the PTU has a tensile strength between 10 and 25 MPa, preferably between 15 and 20 MPa and most preferably between 17 and 19 MPa.

## Revendications

1. Chaise, en particulier chaise de bureau, avec
- un élément de siège,
- un dossier,
- un châssis porteur sur lequel sont placés l'élément de siège et le dossier, cependant que le dossier et/ou l'élément de siège sont formés par un cadre de dossier ou un cadre de siège et un élément de surface (11) tendu sur le cadre de dossier et/ou le cadre de siège et
- une multitude d'éléments de fixation (17), travaillés à partir du bord plein sur tout le pourtour pour la fixation au cadre de dossier et/ou au cadre de siège, qui sont moulés sur le bord de l'élément de surface (11) et qui forment avec l'élément de surface une unité moulée par injection en une pièce,
**caractérisée en ce que** le cadre de dossier ou le cadre de siège comprend un cadre de tension (13) pour tendre l'élément de surface (11) et un (15) cadre de maintien auquel le cadre de tension est relié.

2. Chaise selon la revendication 1, **caractérisée en ce que** les éléments de fixation (17) présentent différentes largeurs.

3. Chaise selon l'une des revendications précédentes, **caractérisée en ce que** les éléments de fixation sont moulés comme des crochets (17) qui sont suspendus dans le cadre de dossier et/ou dans le cadre de siège.

4. Chaise selon l'une des revendications précédentes, **caractérisée en ce qu'**une multitude d'ouvertures de passage sont prévues sur le cadre de dossier et/ou le cadre de siège dans lesquelles les éléments de fixation de l'élément de surface (11) s'enclenchent.

5. Chaise selon l'une des revendications précédentes, **caractérisée en ce que** l'élément de surface (11) est précontraint sur le cadre de dossier et/ou sur le cadre de siège.

6. Chaise selon la revendication 5, **caractérisée en ce que** la précontrainte provoque une extension en largeur entre 3% et 10% et de préférence entre 5% et 8% de l'élément de surface (11).

7. Chaise selon l'une des revendications précédentes, **caractérisée en ce que** les dimensions en largeur de l'élément de surface sans tension (11) sont entre 3% et 10%, et de préférence entre 5% et 8% plus petites que les dimensions en largeur du cadre de dossier si bien que l'élément de surface (11) est précontraint dans le sens horizontal sur le cadre de dossier.

8. Chaise selon l'une des revendications précédentes, **caractérisée en ce que** l'élément de surface (11) est constitué en un polyuréthane thermoplastique (TPU).

9. Chaise selon l'une des revendications précédentes, **caractérisée en ce que** l'élément de surface (11) avec la multitude d'éléments de fixation (17) est un élément moulé par injection en une pièce.

10. Chaise selon la revendication 10, **caractérisée en ce que** l'élément de surface (11) a la configuration d'un filet avec des passages de filet (21) et des traverses de filet (25).

11. Chaise selon la revendication 10, **caractérisée en ce que** la capacité porteuse de différentes zones de l'élément de surface tendu (11) est ajustable par l'épaisseur et la longueur des traverses de filet (25) ainsi que le niveau de la précontrainte.

12. Chaise selon l'une des revendications 3 à 11, **caractérisée en ce que** les crochets (17) sont tournés vers le cadre de dossier ou le cadre de siège et forment avec l'élément de surface (11) un angle entre 20 degrés et 80 degrés, de préférence entre 30 degrés et 70 degrés et de manière particulièrement préférée entre 40 degrés et 60 degrés.

13. Chaise selon l'une des revendications précédentes, **caractérisée en ce que** le TPU a une résistance à la traction entre 10 et 25 MPa, de préférence entre 15 et 20 MPa et de manière particulièrement préférée entre 17 et 19 MPa.
